# EUROPÄISCHE PATENTSCHRIFT

(11) **EP 1 769 909 B1**
(45) Veröffentlichungstag und Bekanntmachung des Hinweises auf die Patenterteilung: **11.06.2008**
(21) Anmeldenummer: 06019304.2
(22) Anmeldetag: 15.09.2006
(51) Int. Cl.: B41C 1/10

(54) **Verfahren zum Bebildern von Druckformen**
Method for imaging printing forms
Méthode pour former des images sur plaques d'impression

(30) Priorität: 28.09.2005 DE 102005046242
(43) Veröffentlichungstag der Anmeldung: 04.04.2007
(73) Patentinhaber: MAN Roland Druckmaschinen AG, 63012 Offenbach (DE)
(72) Erfinder: Probian, Dirk, 86456 Gablingen (DE)
(74) Vertreter: Ulrich, Thomas

(56) Entgegenhaltungen:
- EP-A- 0 503 621
- EP-A- 1 160 082

## Beschreibung

Die Erfindung betrifft ein Verfahren zum Bebildern von wiederbeschreibbaren Druckformen gemäß dem Oberbegriff des Patentanspruchs 1.

Beim Drucken mit einer Druckform wird prinzipiell zwischen Druckverfahren unterschieden, die auf der einen Seite mit einer einmal beschreibbaren Druckform oder auf der anderen Seite mit einer wiederbeschreibbaren Druckform arbeiten. Druckverfahren, die wiederbeschreibbare Druckformen verwenden, werden auch unter dem Schlagwort "computer to press / direct imaging" zusammengefasst. Die hier vorliegende Erfindung betrifft ein Verfahren zur Herstellung eines permanenten sowie löschbaren Bildes auf einer derartigen wiederbeschreibbaren Druckform, also ein Verfahren zum Bebildern von wiederbeschreibbaren Druckformen.

Die Anmelderin vertreibt unter der Produktbezeichnung "DICOweb" digitale Druckmaschinen, die mit wiederbeschreibbaren sowie löschbaren Druckformen arbeiten. Bei der Herstellung eines permanenten sowie löschbaren Bildes auf einer derartigen wiederbeschreibbaren Druckform wird vorzugsweise ein Druckformgrundzylinder einem Löschschritt sowie einem Bebilderungsschritt unterzogen. An das Bebildern der Druckform schließt sich gegebenenfalls ein Fixieren und Konditionieren der bebilderten Druckform an. Die Grundzüge der DICOweb-Technologie sind aus "Handbuch der Printmedien, Helmut Kipphan, Seiten 674 bis 680, Jahr 2000, Springer-Verlag" bekannt.

Nach dem Stand der Technik wird zum Bebildern einer wiederbeschreibbaren sowie löschbaren Druckform so vorgegangen, das ein Bebilderungsmaterial in Form eines Transferbands bereitgehalten wird, wobei das Bebilderungsmaterial vom Transferband auf die Oberfläche der zu bebildernden Druckform mit Hilfe eines Lasers übertragen wird. Ein derartiges Thermotransferband ist zum Beispiel aus der DE 100 23 319 A1 bekannt. Das Thermotransferband wird nach diesem Stand der Technik in einer Kassette bereitgehalten und beim Bebildern der Druckform von der Kassette abgewickelt, wobei nur dann Bebilderungsmaterial von dem Transferband auf die Oberfläche der zu bebildernden Druckform übertragen wird, wenn dies zur Bebilderung der Druckform erforderlich ist. Daher verbleibt, abhängig vom Druckbild, relativ viel Bebilderungsmaterial auf dem Thermotransferband, welches jedoch nicht wiederverwendet werden kann.

Tintenstrahlverfahren zum Bebildern einer Druckform werden in den Dokumenten EP-A-1 160 082 und EP-A-0 503 621 beschrieben.

Hiervon ausgehend liegt der vorliegenden Erfindung das Problem zugrunde, ein neuartiges Verfahren zum Bebildern von wiederbeschreibbaren Druckformen zu schaffen.

Dieses Problem wird durch ein Verfahren zum Bebildern von wiederbeschreibbaren Druckformen gemäß Patentanspruch 1 gelöst. Erfindungsgemäß wird beim Bebildern in einem ersten Schritt das Bebilderungsmaterial bilddatenbasiert mit einer relativ niedrigen Auflösung auf die Oberfläche aufgesprüht, wobei in einem zweiten Schritt das auf die Oberfläche aufgesprühte Bebilderungsmaterial bilddatenbasiert mit einer relativ hohen Auflösung auf der Oberfläche belichtet wird.

Im Sinne der hier vorliegenden Erfindung wird ein zweistufiges Bebildern einer wiederbeschreibbaren Druckform vorgeschlagen, wobei in einem ersten Schritt das Bebilderungsmaterial bilddatenbasiert bzw. bilddatenorientiert mit einer relativ niedrigen Auflösung auf die Oberfläche der Druckform aufgesprüht wird, und wobei in einem zweiten Schritt das aufgesprühte Bebilderungsmaterial bilddatenbasiert bzw. bilddatenorientiert mit einer relativ hohen Auflösung belichtet wird. Lediglich das belichtete Bebilderungsmaterial verbleibt auf der Oberfläche der Druckform, dass nicht belichtete Bebilderungsmaterial wird vor dem Druckprozess von der Druckform entfernt.

Mit Hilfe des erfindungsgemäßen Verfahrens wird das Bebilderungsmaterial gezielt und dosiert auf die Oberfläche der Druckform aufgetragen, sodass gegenüber dem Stand der Technik Bebilderungsmaterial gespart werden kann. Durch diese Materialersparnis ergibt sich eine Kostenreduzierung. Da das Bebilderungsmaterial in einer relativ niedrigen Auflösung auf die Oberfläche bilddatenbasiert bzw. bilddatenorientiert aufgesprüht wird, ist das Aufsprühen innerhalb einer relativ kurzen Zeitspanne möglich.

Nach einer bevorzugten Weiterbildung der Erfindung wird in dem ersten Schritt das Bebilderungsmaterial bilddatenorientiert in einem Inkjet-Prozess auf die Oberfläche der zu bebildernden Druckform aufgesprüht, wobei die Auflösung des bilddatenorientierten Aufsprühens geringer ist als die Auflösung des zu druckenden Druckbilds, und wobei in dem zweiten Schritt das aufgetragene Bebilderungsmaterial bilddatenorientiert durch einen Laser belichtet wird, wobei die Auflösung der Laserbelichtung der Auflösung des zu druckenden Druckbilds entspricht.

Bevorzugte Weiterbildungen der Erfindung ergeben sich aus den Unteransprüchen und der nachfolgenden Beschreibung. Ein Ausführungsbeispiel der Erfindung wird, ohne hierauf beschränkt zu sein, nachfolgend näher erläutert.

Die hier vorliegende Erfindung betrifft ein Verfahren zum Herstellen eines permanenten sowie löschbaren Bildes auf der Oberfläche einer wiederbeschreibbaren sowie löschbaren Druckform, wobei das Verfahren vorzugsweise innerhalb einer Druckmaschine durchgeführt wird. Das erfindungsgemäße Verfahren kann jedoch auch außerhalb einer Druckmaschine durchgeführt werden. Das erfindungsgemäße Verfahren kann sowohl bei wiederbeschreibbaren Druckplatten als auch bei wiederbeschreibbaren Drucksleeves zum Einsatz kommen.

Zur Herstellung der Druckform mit einem permanenten sowie löschbaren Bild wird eine Druckform bereitgestellt sowie gegebenenfalls zuvor im Bereich ihrer Oberfläche einem Löschschritt unterzogen, wobei im Anschluss an das Löschen ein Bebildern der Oberfläche der Druckform durchgeführt wird, indem auf die Oberfläche der Druckform ein Bebilderungsmaterial, insbesondere ein polymerartiges Bebilderungsmaterial, aufgetragen wird.

Im Sinne der hier vorliegenden Erfindung wird beim Bebildern in einem ersten Schritt das Bebilderungsmaterial bilddatenorientiert auf die Oberfläche der Druckform aufgesprüht, vorzugsweise mit Hilfe eines Inkjet-Prozesses. Das Aufsprühen des Bebilderungsmaterials auf die Oberfläche der Druckform erfolgt in einer relativ niedrigen Auflösung, die geringer ist als die Auflösung des zu druckenden Druckbilds. Hierzu werden aus in hoher Auflösung vorliegenden Druckbilddaten Daten niedriger Auflösung durch Rasterung bzw. Filterung generiert, wobei das Aufsprühen des Bebilderungsmaterials auf Basis dieser generierten Daten niedriger Auflösung durchgeführt wird.

In einem zweiten Schritt der Bebilderung wird das auf die Oberfläche aufgesprühte Bebilderungsmaterial bilddatenorientiert belichtet, vorzugsweise im Sinne eines Laserbelichtungs-Prozesses, wobei diese Belichtung ebenso wie das Aufsprühen des Bebilderungsmaterials bilddatenorientiert durchgeführt wird, jedoch im Unterschied zum Aufsprühen des Bebilderungsmaterials mit einer relativ hohen Auflösung, die vorzugsweise der Auflösung des zu druckenden Druckbilds entspricht. Nicht belichtetes Bebilderungsmaterial wird von der Oberfläche der Druckform entfernt, insbesondere im Sinne eines Reinigungs-Prozesses unter Verwendung eines Feuchtmittels bzw. eines Reinigungstuchs.

Im Sinne der hier vorliegenden Erfindung wird demnach vorgeschlagen, das Bebildern einer wiederbeschreibbaren sowie löschbaren Druckform in zwei Schritten durchzuführen, wobei im ersten Schritt Bebilderungsmaterial bilddatenorientiert auf die Oberfläche der Druckform aufgesprüht und in einem zweiten Schritt das aufgesprühte Bebilderungsmaterial bilddatenorientiert belichtet wird. Das Aufsprühen des Bebilderungsmaterials erfolgt mit einer relativ niedrigen Auflösung, das Belichten desselben mit einer relativ hohen Auflösung.

Nach einer vorteilhaften Weiterbildung der Erfindung wird sowohl das bilddatenorientierte Aufsprühen des Bebilderungsmaterials auf die Oberfläche der Druckform als auch das bilddatenorientierte Belichten des Bebilderungsmaterials traversierend durchgeführt, also zeitlich und räumlich versetzt. Hierzu werden entsprechende Einrichtungen, nämlich eine Sprüheinrichtung sowie eine Belichtungseinrichtung, auf einer Traverse positioniert, wobei dann die Einrichtungen beim Bebildern bei einer drehend angetriebenen Druckform translatorisch in Axialrichtung der Druckform an derselben vorbeibewegt werden. Hierbei werden dann nacheinander Abschnitte der Oberfläche der zu bebildernden Druckform mit Bebilderungsmaterial besprüht sowie anschließend belichtet. Durch eine solche Parallelisierung kann einerseits Bauraum gespart werden, andererseits kann die zur Bebilderung benötigte Zeit reduziert werden.

## Patentansprüche

1. Verfahren zum Bebildern einer Druckform, insbesondere innerhalb einer Druckmaschine, wobei eine Druckform mit einer wiederbeschreibbaren Oberfläche bereitgestellt wird, und wobei zur Bereitstellung eines permanenten und löschbaren Bilds auf die Oberfläche der Druckform ein Bebilderungsmaterial aufgetragen wird, **dadurch gekennzeichnet, dass** beim Bebildern in einem ersten Schritt das Bebilderungsmaterial bilddatenorientiert mit einer relativ niedrigen Auflösung auf die Oberfläche aufgesprüht wird, und dass in einem zweiten Schritt das auf die Oberfläche aufgesprühte Bebilderungsmaterial bilddatenorientiert mit einer relativ hohen Auflösung auf der Oberfläche belichtet wird.

2. Verfahren nach Anspruch 1, **dadurch gekennzeichnet, dass** in dem ersten Schritt die Auflösung des bilddatenorientierten Aufsprühens des Bebilderungsmaterials geringer ist als die Auflösung des zu druckenden Druckbilds.

3. Verfahren nach Anspruch 1 oder 2, **dadurch gekennzeichnet, dass** in dem ersten Schritt das Bebilderungsmaterial in einem Inkjet-Prozess auf die Oberfläche aufgesprüht wird.

4. Verfahren nach einem oder mehreren der Ansprüche 1 bis 3, **dadurch gekennzeichnet, dass** in dem zweiten Schritt die Auflösung der Belichtung der Auflösung des zu druckenden Druckbilds entspricht.

5. Verfahren nach Anspruch 4, **dadurch gekennzeichnet, dass dadurch gekennzeichnet, dass** in dem zweiten Schritt die Belichtung des Bebilderungsmaterials in einem Laserbelichtungs-Prozess durchgeführt wird.

6. Verfahren nach einem oder mehreren der Ansprüche 1 bis 5, **dadurch gekennzeichnet, dass** das bilddatenorientierte Aufsprühen des Bebilderungsmaterials auf die Oberfläche und das bilddatenorientierte Belichten des Bebilderungsmaterials auf der Oberfläche traversierend durchgeführt wird, wobei hiezu entsprechende, auf einer Traverse angeordnete Einrichtungen bei sich drehender Druckform translatorisch in Axialrichtung der Druckform an derselben vorbeibewegt bewegt werden.

7. Verfahren nach Anspruch 6, **dadurch gekennzeichnet, dass** das bilddatenorientierte Aufsprühen des Bebilderungsmaterials auf die Oberfläche und das bilddatenorientierte Belichten des Bebilderungsmaterials auf der Oberfläche zeitlich und räumlich versetzt durchgeführt wird.

8. Verfahren nach einem oder mehreren der Ansprüche 1 bis 7, **dadurch gekennzeichnet, dass** zur Durchführung des bilddatenorientierten Aufsprühens des Bebilderungsmaterials in hoher Auflösung vorliegende Druckbilddaten zur Bereitstellung von Daten niedrigerer Auflösung gerastert bzw. gefiltert werden, wobei das Aufsprühen des Bebilderungsmaterials auf Basis dieser Daten niedrigere Auflösung durchgeführt wird.

9. Verfahren nach einem oder mehreren der Ansprüche 1 bis 8, **dadurch gekennzeichnet, dass** nicht belichtetes Bebilderungsmaterial von der Oberfläche der Druckform entfernt wird.

## Claims

1. A method for imaging a printing forme, in particular within a printing machine, wherein a printing forme with a re-writable surface is prepared, and wherein in order to prepare a permanent and erasable image an imaging material is applied to the surface of the printing forme, **characterised in that** during the imaging in a first step the imaging material is sprayed onto the surface by reference to the image data at a relatively low resolution, and **in that** in a second step the imaging material that has been sprayed onto the surface is exposed on the surface by reference to the image data at a relatively high resolution.

2. A method according to claim 1, **characterised in that** in the first step the resolution of the spraying of the imaging material by reference to the image data is lower than the resolution of the print image to be printed.

3. A method according to claim 1 or 2, **characterised in that** in the first step the imaging material is sprayed onto the surface in an ink-jet process.

4. A method according to one or more of claims 1 to 3, **characterised in that** in the second step the resolution of the exposure corresponds to the resolution of the print image to be printed.

5. A method according to claim 4, **characterised in that** in the second step the exposure of the imaging material is carried out in a laser-exposure process.

6. A method according to one or more of claims 1 to 5, **characterised in that** the spraying of the imaging material onto the surface by reference to the image data and the exposure of the imaging material on the surface by reference to the image data are carried out in a traversing manner, with appropriate devices for this that are arranged on a cross-member being moved, when the printing forme rotates, in a translatory manner in the axial direction of the printing forme, moving past the printing forme.

7. A method according to claim 6, **characterised in that** the spraying of the imaging material onto the surface by reference to the image data and the exposure of the imaging material on the surface by reference to the image data are carried out in a staggered manner with respect to time and place.

8. A method according to one or more of claims 1 to 7, **characterised in that**, in order to carry out the spraying of the imaging material by reference to the image data, print-image data that are present at a high resolution are screened or filtered to prepare data of lower resolution, with the spraying of the imaging material being carried out on the basis of these data of lower resolution.

9. A method according to one or more of claims 1 to 8, **characterised in that** non-exposed imaging material is removed from the surface of the printing forme.

## Revendications

1. °) Procédé d'illustration d'une plaque d'impression notamment dans une machine d'impression selon lequel on fournit une plaque d'impression avec une surface réinscriptible et on applique une matière d'illustration à la surface de la plaque d'impression pour obtenir une image permanente et effaçable,
**caractérisé en ce que**
lors de l'illustration, dans une première étape, on pulvérise la matière d'illustration suivant une orientation selon les données d'image avec une résolution relativement faible à la surface et ensuite dans une seconde étape, on expose la matière d'illustration pulvérisée à la surface, en procédant de façon orientée selon les données d'image avec une résolution relativement élevée à la surface.

2. °) Procédé selon la revendication 1,
**caractérisé en ce que**
dans la première étape, la résolution de la pulvérisation de la matière d'illustration orientée selon les données d'image, est inférieure à la résolution de l'image d'impression ou image à imprimer.

3. °) Procédé selon l'une quelconque des revendications 1 ou 2,
**caractérisé en ce que**
dans la première étape, on pulvérise la matière d'illustration sur la surface par un procédé à jet d'encre.

4. °) Procédé selon l'une des revendications 1 à 3,
**caractérisé en ce que**
dans une seconde étape, la résolution de l'exposition correspond à la résolution de l'image d'impression à imprimer.

5. °) Procédé selon la revendication 4,
**caractérisé en ce que**
dans la seconde étape, on expose la matière d'illustration par un procédé d'exposition par laser.

6. °) Procédé selon l'une des revendications 1 à 5,
**caractérisé en ce que**
l'on effectue la pulvérisation orientée selon les données d'image de la matière d'illustration à la surface et l'exposition orientée selon les données d'image de la matière d'illustration à la surface, en procédant de manière transversale, et des installations correspondantes prévues sur une traverse sont déplacées devant la plaque d'impression, en translation dans la direction axiale pendant que la plaque d'impression tourne.

7. °) Procédé selon la revendication 6,
**caractérisé en ce que**
la pulvérisation orientée selon les données d'image de la matière d'illustration à la surface et l'exposition orientée selon les données d'image de la matière d'illustration à la surface sont des opérations effectuées de manière décalée dans le temps et dans l'espace.

8. °) Procédé selon l'une des revendications 1 à 7,
**caractérisé en ce que**
pour effectuer la pulvérisation de la matière d'illustration, d'une façon orientée selon les données d'image, avec des données d'image d'impression disponibles avec une résolution plus élevée, on procède par tramage ou filtrage pour obtenir des données de résolution plus faibles et la pulvérisation de la matière d'illustration se fait sur le fondement de ces données de résolution plus faibles.

9. °) Procédé selon l'une des revendications 1 à 8,
**caractérisé en ce qu'**
on enlève la matière d'illustration non exposée de la surface de la plaque d'impression.
